# EUROPÄISCHE PATENTANMELDUNG

(11) **EP 0 439 662 A1**
(43) Veröffentlichungstag der Anmeldung: **07.08.1991**
(21) Anmeldenummer: 90102065.1
(22) Anmeldetag: 02.02.1990
(51) Int. Cl.: D04C 3/18

(54) **Sperrad für Klöppel an Flechtmaschinen, mit grossflächigen, konischen Nocken, einrastend in glasfaserverstärkte Flechtspulen**

(71) Anmelder: AUGUST HERZOG MASCHINENFABRIK GmbH & CO. KG, D-26127 Oldenburg (DE)
(72) Erfinder: Rosenow, Hartmut, D-2900 Oldenburg (DE); Block, Siegfried, D-2910 Westerstede (DE)
(74) Vertreter: Jabbusch, Wolfgang, Dr.Jur. Jabbusch, Wehser & Lauerwald Patentanwälte

(57) **Zusammenfassung**

Durch das Sperrad aus dem Material Polyamid mit den großflächigen, konischen Nocken 1, einrastend in die Flechtspule aus dem Material Polyamid-glasfaserverstärkt mit den großflächigen Nuten 2, wird diese Arbeitseinheit verschleißarm.

## Beschreibung

Die Erfindung betrifft ein Sperrad mit großflächigen, konisch geformten Nocken für Klöppel an Flechtmaschinen, in Verbindung mit glasfaserverstärkten Spulen.

Das Sperrad ist am Klöppel fest verschraubt. Die Flechtspule hat die gleiche Anzahl großflächige, konisch zulaufende Nuten. Beim einsetzen der Flechtspule im unteren Teil des Klöppels, durch eine federnde Anordnung, rasten die großflächigen Nocken des Sperrades in die großflächigen Nuten der glasfaserverstärkten Spule. Bei dem bisher bekanntem Sperrad aus Polyamid, sind die Nocken rund greifen in die runden Nuten der Spule aus unverstärktem Polyamid ein, hier entsteht ein hoher Verschleiß der Spule durch Dehnung. Die Flechtspule wird durch die Rotation und gleichzeitiger Belastung durch den Garndruck in Ihrer Länge verändert, so daß die Spule nach kurzer Betriebszeit nicht mehr in den Klöppel paßt und somit verwendungsunfähig wird. Andererseits, beim Einsatz des Sperrades mit runden Nocken, einrastend in eine glasfaserverstärkte Spule mit runden Nuten, tritt ein hoher Verschleiß an den runden Nocken des Sperrades auf.

Durch die erfindungsgemäß großflächigen, konisch ausgebildeten Nocken am Sperrad, die in die großflächigen, konischen Nuten der Flechtspule eingreifen, wird die Flächenpressung zwischen Sperrad und Spule verringert, da sich die Berührung, von der linienförmigen Berührung auf eine flächenförmige Berührung verändert.

Bei Verwendung des Sperrades aus dem Material Polyamid mit großflächigen konischen Nocken, die in die großflächigen konischen Nuten der Flechtspule eigreifen, können glasfaserverstärkte Werkstoffe verschleißarm für Spulenkörper eigesetzt werden. Glasfaserverstärkte Spulen dehnen sich auch etwas, gehen aber nach Ende der Inbetriebnahme in die ursprüngliche Länge zurück. Durch die großflächigen Nocken auf dem Sperrad, welches aus Polyamid besteht, die in die großflächigen Nuten der glasfaserverstärkten Spule eingreifen, ist der Verschleiß an den Nocken auch auf fast Null reduziert, Das Sperrad aus Polyamid mit den großflächigen Nocken, einrastend in die Flechtspule aus Polyamid-glasfaserverstärkt bilden eine verschleißarme Einheit.

Die Erfindung wird nachstehend in Verbindung mit den Zeichnungen näher erläutert.

Es zeigt:
Figur 1 rechtsseitig eine Draufsicht auf das Sperrad 3, mit den großflächigen, konischen Nocken 1, daneben einen Schnitt des Sperrades 3 mit den großflächigen Nocken 1, In den Zahnkranz 4 rasten die Klinkenhebel der Vor- und Rücklaufsperre ein, die hier nicht näher beschrieben werden,
Figur 2 linksseitig eine Draufsicht auf den Spulenkopf5 mit den großflächigen konischen Nuten 2. Daneben eine senkrecht stehende Spule, mit den Spulenköpfen 5 und 6.

In dem Spulenkopf 5 ist das Sperrad 3 mit den großflächigen Nocken 1 eigerastet.

## Patentansprüche

1. Sperrad für Klöppel an Flechtmaschinen, mit großflächigen, konischen Nocken, einrastend in glasfaserverstärkte Flechtspulen, indem das Sperrad 3, bestehend aus dem Material Polyamid, gekennzeichnet durch, großflächige, konische Nocken 1, in den Spulenkopf 5, bestehend aus dem Material Polyamid-glasfaserverstäkt, mit den großflächigen, konischen Nuten 2 einrastet.

2. Sperrad für Klöppel an Flechtmaschinen, mit großflächigen, konischen Nocken, einrastend in glasfaserverstärkte Flechtspulen, nach Patentanspruch 1, dadurch gekennzeichnet, daß das Sperrad 3 und Spule, mit den Spulenköpfen 5 und 6, den Nocken 1 und Nuten 2 nur in dieser Materialzusammensetzung zu einer verschleißarmen Arbeitseinheit werden.
